# EUROPÄISCHE PATENTSCHRIFT

(11) **EP 2 057 645 B1**
(45) Veröffentlichungstag und Bekanntmachung des Hinweises auf die Patenterteilung: **23.06.2010**
(21) Anmeldenummer: 07801872.8
(22) Anmeldetag: 24.08.2007
(51) Int. Cl.: H01F 5/00

(54) **MIT VERSCHIEDENEN BETRIEBSSPANNUNGEN BETREIBBARES ELEKTROMAGNETISCHES VENTIL UND VERFAHREN ZU SEINER HERSTELLUNG**
ELECTROMAGNETIC VALVE WHICH CAN BE OPERATED WITH DIFFERENT OPERATING VOLTAGES AND METHOD FOR ITS PRODUCTION
SOUPAPE ELECTROMAGNETIQUE APTE A FONCTIONNER SOUS DIFFERENTES TENSIONS DE FONCTIONNEMENT ET PROCEDE POUR SA FABRICATION

(30) Priorität: 25.08.2006 DE 102006039945
(43) Veröffentlichungstag der Anmeldung: 13.05.2009
(73) Patentinhaber: KNORR-BREMSE Systeme für Nutzfahrzeuge GmbH, 80809 München (DE)
(72) Erfinder: FEUCHT, Thomas, 71299 Wimsheim (DE); DEEG, Markus, 71735 Eberdingen (DE); RÖTHER, Friedbert, 74389 Cleebronn (DE)
(74) Vertreter: Schönmann, Kurt
(86) Internationale Anmeldenummer: PCT/EP2007/007444
(87) Internationale Veröffentlichungsnummer: WO 2008/022794

(56) Entgegenhaltungen:
- EP-A- 1 343 180
- WO-A-2004/099682
- DE-A1- 19 741 570
- GB-A- 703 990
- GB-A- 877 601
- US-A- 4 004 185

## Beschreibung

### Stand der Technik

Die Erfindung geht aus von einem elektromagnetischen Ventil mit wenigstens einer Spule beinhaltend wenigstens einen Spulenkörper, gemäß dem Oberbegriff von Anspruch 1 sowie ein Verfahren zu ihrer Herstellung gemäß Anspruch 4.

In elektromagnetischen Ventilen werden elektromagnetische Spulen eingesetzt, um mittels elektromagnetischer Kräfte mit Ventilsitzen zusammenwirkende Ventilkörper zu steuern. Solche elektromagnetischen Ventile finden beispielsweise in elektronisch geregelten Bremssystemen (EBS) von Nutzfahrzeugen Anwendung und schalten oder steuern abhängig von ihrer Bestromung Brems- oder Steuerdrücke.

Je nach dem Einsatzumfeld werden diese Ventile mit unterschiedlichen Betriebsspannungen beaufschlagt. Bei in den USA verwendeten Nutzfahrzeugen ist eine Bordspannung von 12 Volt üblich, in Europa beträgt diese Spannung in der Regel aber 24 Volt. Mit Ausnahme der unterschiedlichen Betriebsspannungen sollen die Leistungsdaten der 12 Volt- und 24 Volt-Magnetventile aber im wesentlichen identisch sein.

Bisher wird bei den Spulen für 12 Volt-Magnetventile jeweils eine einstückige Drahtwicklung mit einem Drahtdurchmesser von ca. 0,3 bis 0,5 mm mit einer relativ hohen Anzahl von Windungen verwendet, um eine geforderte elektrische und/oder magnetische Mindestleistung zu erreichen. Dadurch baut eine solche Spule relativ groß. Zum Erzielen annährend identischer Leistungswerte wird bei den Spulen für 24 Volt-Magnetventile demgegenüber ein Spulendraht mit kleinerem Drahtdurchmesser von ca. 0,2 bis 0,3 mm eingesetzt, wodurch die 24 Volt-Spulen ca. 20% kleiner bauen als die 12 Volt-Spulen. Dadurch bedingt sind die jeweiligen Aufnahmen für die unterschiedlich großen Spulen an ansonsten identisch aufgebauten Magnetventilen mit unterschiedlichen Maßen auszuführen, was den Fertigungsaufwand unvorteilhaft erhöht.

Weiterhin werden solche, in elektronischen geregelten Bremssystemen (EBS) verwendeten Magnetventile in der Regel in sog. Druckregelmoduln als Einlass-Auslass- und Backupventilkombination eingesetzt, welche rad- bzw. achsnah verbaut sind, wo üblicherweise nur wenig Bauraum zur Verfügung steht. Deshalb besteht ein Bedürfnis nach möglichst klein bauenden Magnetventilen. Dasselbe gilt auch für Magnetventile für andere Anwendungen, beispielsweise für Magnetventile in Getriebesteuerungen.

Aus der gattungsbildenden DE 197 41 570 A1 sind Magnetspulen bekannt, welche während des Betriebs in einer elektromagnetischen Stelleinrichtung abhängig vom Drehzahlbereich und Betriebsmodus (Schalten oder Halten der Magnete) einzeln, parallel oder in Reihe geschaltet angesteuert, jeweils mit anderem Spannungsniveau. Damit ergeben sich allerdings unterschiedliche elektrische Leistungen.

Der vorliegenden Erfindung liegt demgegenüber die Aufgabe zugrunde, ein elektromagnetisches Ventil der eingangs erwähnten Art derart weiterzubilden, dass es bei möglichst kleinem Bauraum ohne größere Veränderungen mit unterschiedlichen Betriebsspannungen betrieben werden kann und dabei trotzdem im wesentlichen identische Leistungsdaten wie elektrische Leistung und/oder magnetische Leistung liefert. Darüber hinaus ist ein Verfahren zu seiner Herstellung anzugeben.

Erfindungsgemäß wird diese Aufgabe durch die Merkmale von Anspruch 1 und Anspruch 4 gelöst.

### Vorteile der Erfindung

Die Erfindung basiert auf dem Gedanken, dass der Spulenkörper der Spule des elektromagnetischen Ventils mit wenigstens zwei separaten Drahtwicklungen versehen wird, von welchen jeweils zwei in Reihe oder parallel zueinander verschaltet sind. Dies beinhaltet beispielsweise nur zwei Drahtwicklungen, die in Reihe oder parallel verschaltet sind. Darüber hinaus ist eine Vielzahl von Kombinationen denkbar, beispielsweise vier Drahtwicklungen, von welchen die erste und die zweite Drahtwicklung parallel, die zweite und dritte Drahtwicklung in

Reihe und die dritte und vierte Drahtwicklung wieder parallel zueinander verschaltet sind.

Insbesondere werden die Anzahl und die Wicklungsparameter der Drahtwicklungen wie Drahtdurchmesser und/oder Windungszahl derart gewählt, dass abhängig von der Verschaltung ihrer Drahtwicklungen die mit vorbestimmten unterschiedlichen Betriebsspannungen beaufschlagte Spule im wesentlichen identische elektrische und magnetische Kenngrößen wie elektrische Leistung und/oder magnetische Leistung liefert.

Beispielsweise kann für die Drahtwicklung einer Spule für ein 12 Volt-Magnetventil ein gegenüber dem Stand der Technik dünnerer Draht verwendet werden, insbesondere mit einem Drahtdurchmesser, welcher demjenigen der Drahtwicklung einer Spule eines 24 Volt-Magnetventils entspricht. Bei zusätzlich gleicher Windungszahl der Drahtwicklung wie bei der Spule des 24 Volt-Magnetventils ergibt sich dann, Spulenkörper gleicher Größe vorausgesetzt, eine Spule für ein 12 Volt-Magnetventil, welche die gleiche Größe hat wie die Spule für ein 24 Volt-Magnetventil, so dass die Spulenaufnahmen und insbesondere die Spulenbohrungen in den Ventilgehäusen der elektromagnetischen Ventile mit identischen geometrischen Maßen ausgebildet werden können.

Da sich von der Spule abgesehen die restlichen Bauteile eines 12 Volt-Magnetventils und im 24 Volt-Magnetventils möglichst nicht voneinander unterscheiden und die Schaltcharakteristiken in beiden Fällen möglichst identisch sein sollen, sind annährend identische elektrische Größen wie beispielsweise die elektrische Leistung und magnetische Leistung der Spulen im 12 Volt-Magnetventil und im 24 Volt-Magnetventil wünschenswert.

Dies wird gemäß der Erfindung dadurch realisiert, dass für eine Ausführung beispielsweise als 12 Volt-Magnetventil die ursprünglich einstückige Drahtwicklung mit dickem Draht in zwei gleich große separate Drahtwicklungen getrennt wird, welche parallel zueinander geschaltet werden. Hingegen werden die beiden Drahtwicklungen für die Spule des 24 Volt-Magnetventils in Reihe geschaltet. Der einzige Unterschied zwischen einer Spule für ein 12 Volt-Magnetventil und einer Spule für ein 24 Volt-Magnetventil besteht folglich lediglich in der jeweiligen Verschaltung der beiden Drahtwicklungen, was fertigungstechnisch eine äußerst einfache Maßnahme darstellt. Der restliche Aufbau der Spulen wie beispielsweise die Windungszahl, der Drahtdurchmesser oder der Spulenkörper ist ansonsten identisch, was auch die gleiche Baugröße der Spulen untereinander bedingt.

Ein Verfahren zur Herstellung des beschriebenen elektromagnetischen Ventils beinhaltet wenigstens folgende Schritte:
a) Versehen wenigstens eines Spulenkörpers mit wenigstens zwei separaten Drahtwicklungen,
b) Verschalten von jeweils zwei Drahtwicklungen in Reihe oder parallel zueinander abhängig von der Betriebsspannung,
c) Versehen des elektromagnetischen Ventils mit der entsprechend verschalteten Spule.

Folglich können mit Hilfe der Erfindung durch Einsetzen einer lediglich durch entsprechendes Verschalten der beiden Drahtwicklungen an die jeweils geforderte Betriebsspannung angepasste und ansonsten standardisierte Spule in ein ebenfalls standardisiertes Magnetventil Magnetventiltypen für unterschiedliche Betriebsspannungen, aber gleicher Leistungsdaten realisiert werden. Dies erspart eine teure Fertigung und Lagerhaltung unterschiedlicher Spulen und Magnetventile.

Bei gleichem Bauraum für die Spule ergibt sich eine höhere elektrische Leistung oder bei gleicher Leistung der Spule ein kleinerer Bauraum gegenüber dem Stand der Technik. Dies spart insbesondere Kupferdraht, wodurch die Herstellkosten der Magnetventile gesenkt werden.

Die Erfindung wird anhand des im folgenden ausführlich beschriebenen Ausführungsbeispiels besonders deutlich.

### Zeichnung

Ein Ausführungsbeispiel der Erfindung ist in der Zeichnung dargestellt und in der nachfolgenden Beschreibung näher erläutert. In der Zeichnung zeigt
- Fig.1: eine schematische Schaltplandarstellung einer Spule für ein 12 Volt- Magnetventil gemäß einer bevorzugten Ausführungsform der Erfindung,
- Fig.2: eine schematische Schaltplandarstellung der Spule von Fig.1 in der Ausführung für ein 24 Volt-Magnetventil,
- Fig.3: eine schematische Schnittdarstellung einer weiteren Ausführungsform einer Spule für ein Magnetventil gemäß der Erfindung.

### Beschreibung des Ausführungsbeispiels

In Fig.1 ist mit der Bezugszahl 1 eine Spule eines ansonsten nicht gezeigten elektromagnetischen Ventils gezeigt, wie es beispielsweise in einem Druckregelmodul einer elektronisch geregelten Bremsvorrichtung (EBS) eines Nutzfahrzeugs verwendet wird. Die Spule sei beispielsweise für ein 12 Volt-Magnetventil vorgesehen, d.h. ihre Betriebsspannung beträgt 12 Volt, weil das Bordnetz des Nutzfahrzeugs für diese Spannung ausgelegt ist.

Die Spule beinhaltet beispielsweise zwei, vorzugsweise hinsichtlich der Wicklungsparameter wie Windungszahl, Drahtdurchmesser, Drahtquerschnitt (rund, eckig) und Drahtmaterial identische, aber separate Drahtwicklungen 2, 4 aus üblichem Kupferdraht, welche auf einem vorzugsweise einstückigen, hier nicht gezeigten Spulenkörper aufgewickelt sind. Alternativ könnte der Spulenkörper auch mehrteilig sein, oder jede Drahtwicklung 2, 4 ist einem eigenen Spulenkörper zugeordnet.

Die Enden 6 der Drahtwicklungen 2, 4 sind aus diesen derart herausgeführt, dass die beiden Drahtwicklungen 2, 4 entweder in Reihe oder parallel zueinander verschaltet werden können. Der Durchmesser des Spulendrahts beträgt beispielsweise 0,2 mm bis 0,3 mm. Im vorliegenden Fall einer 12 Volt Betriebsspannung werden die beiden Drahtwicklungen 2, 4 parallel zueinander verschaltet, beispielsweise dadurch, dass die aus den Drahtwicklungen 2, 4 herausgeführten Enden 6 auf einer Leiterplatte miteinander entsprechend verbunden werden.

Jede der beiden Drahtwicklungen 2, 4 weist beispielsweise einen Widerstand von 4 Ohm und eine Windungszahl von 100 auf, so dass für den Gesamtwiderstand R_{ges} der Parallelschaltung gemäß Fig.1 gilt: $\frac{1}{Rges} = \frac{1}{R ⁢ 1} + \frac{1}{R ⁢ 2} = \frac{1}{4} + \frac{1}{4} = \frac{2}{4} ; ⇒ Rges = 2 ⁢ Ohm$

Dann gilt für die elektrische Leistung der Spule 1: ${P}_{elektr} = \frac{{U}^{2}}{{R}_{ges}} = \frac{{12}^{2}}{2} = 72 ⁢ W / t$
bzw. für die magnetische Leistung : ${P}_{magn} = \frac{U}{R} * N = \frac{12 ⁢ V}{4 ⁢ Ohm} * 2 * 100 = 600 ⁢ \frac{V}{Ohm}$

Soll die gleiche Spule 1 für eine Betriebsspannung von 24 Volt eingesetzt werden und die Leistungsdaten identisch sein, werden die Enden 6 der Drahtwicklungen 2, 4 derart auf der Leiterplatte miteinander verbunden, dass die beiden Drahtwicklungen 2, 4 in Reihe verschaltet sind, wie in Fig.2 gezeigt ist. Dann gilt für den Gesamtwiderstand R_{ges} : ${R}_{ges} = {R}_{1} + {R}_{2} = 4 + 4 = 8 ⁢ Ohm$

Dann gilt für die elektrische Leistung der Spule 1: ${P}_{elektr} = \frac{{U}^{2}}{{R}_{ges}} = \frac{{24}^{2}}{8} = 72 ⁢ W / t$
bzw. für die magnetische Leistung : ${P}_{magn} = \frac{U}{R} * N = \frac{24 ⁢ V}{8 ⁢ Ohm} * 200 = 600 ⁢ \frac{V}{Ohm}$

Infolgedessen weist die Spule 1 unter unterschiedlichen Betriebsspannungen, hier beispielsweise 12 Volt und 24 Volt, in paralleler Verschaltung und in Reihenschaltung ihrer beiden Drahtwicklungen 2, 4 im wesentlichen identische elektrische Kenngrößen wie elektrische Leistung und/oder magnetische Leistung auf und bildet somit eine standardisierte Baueinheit zur Verwendung in Magnetventilen mit 12 Volt und mit 24 Volt Betriebsspannung. Dann können auch die Spulenaufnahmen eines 12 Volt-Magnetventils bzw. eines 24 Volt-Magnetventils, welche in der Regel jeweils durch eine Spulenbohrung im Ventilgehäuse gebildet werden, identische Maße aufweisen. Dadurch bildet ein solches 12 Volt- bzw. 24 Volt-Magnetventil wiederum eine standardisierte Baueinheit, da sich von der Verschaltung der Drahtwicklungen 2, 4 der Spule 1 abgesehen die restlichen Bauteile des 12-Volt-Magnetventils und des 24-Volt-Magnetventils nicht voneinander unterscheiden.

Die Erfindung ist nicht auf das Ausführungsbeispiel mit zwei separaten Drahtwicklungen 2, 4 auf dem Spulenkörper beschränkt. Vielmehr können abhängig von den jeweils vorgegebenen Betriebsspannungen mehr als zwei separate Drahtwicklungen vorgesehen sein, welche auch unterschiedliche Wicklungsparameter wie Windungszahl, Drahtdurchmesser etc. aufweisen können. Die Anzahl und Verschaltung der einzelnen Drahtwicklungen sowie deren Wicklungsparameter werden vom Fachmann abhängig von dem geforderten elektrischen und magnetischen Leistungsverhalten und insbesondere von den vorgegebenen Betriebsspannungen fallweise angepasst.

Besonders bevorzugt sind die Drahtwicklungen auf dem Spulenkörper 10 übereinander gewickelt, wie aus Fig.3 hervorgeht. Dort ist auf dem einen Spulenkern 8 umschließenden Spulenkörper 10 als innerste Lage eine erste Drahtwicklung 2 aufgewickelt. Diese erste Drahtwicklung 2 ist wiederum von einer zweiten Drahtwicklung 4 umwickelt und Letztere wiederum von einer dritten Drahtwicklung 12.

## Patentansprüche

1. Elektromagnetisches Ventil mit wenigstens einer Spule (1) beinhaltend wenigstens einen Spulenkörper (10), wobei der Spulenkörper (10) mit wenigstens zwei separaten Drahtwicklungen (2, 4, 12) versehen ist, **dadurch gekennzeichnet, dass** von den wenigstens zwei separaten Drahtwicklungen (2, 4, 12) jeweils zwei in Reihe oder parallel zueinander verschaltet sind, wobei die Anzahl und Wicklungsparameter der Drahtwicklungen (2, 4, 12) wie Drahtdurchmesser, Windungszahl, Drahtquerschnitt derart gewählt sind, dass abhängig von der Verschaltung ihrer Drahtwicklungen (2, 4, 12) in Reihe oder parallel die mit vorbestimmten unterschiedlichen Betriebsspannungen beaufschlagte Spule (1) im wesentlichen identische elektrische und magnetische Kenngrößen wie elektrische Leistung und/oder magnetische Leistung liefert.

2. Elektromagnetisches Ventil nach Anspruch 1, **dadurch gekennzeichnet, dass** wenigstens zwei Drahtwicklungen (2, 4) die gleiche Anzahl von Windungen aufweisen.

3. Elektromagnetisches Ventil nach wenigstens einem der Ansprüche 2 oder 3, **dadurch gekennzeichnet, dass** wenigstens zwei Drahtwicklungen (2, 4) aus einem Draht gleichen Durchmessers und Querschnitts gefertigt sind.

4. Verfahren zur Herstellung eines elektromagnetischen Ventils beinhaltend wenigstens eine elektromagnetischen Spule (1), **gekennzeichnet durch** wenigstens folgende Schritte:
a) Versehen wenigstens eines Spulenkörpers (10) der Spule (1) mit wenigstens zwei separaten Drahtwicklungen (2, 4, 12),
b) Verschalten von jeweils zwei Drahtwicklungen (2, 4, 12) in Reihe oder parallel zueinander,
c) Versehen des elektromagnetischen Ventils mit der entsprechend verschalteten Spule (1),
d) Wählen der Anzahl und von Wicklungsparametem der Drahtwicklungen (2, 4, 12) wie Drahtdurchmesser, Windungszahl, Drahtquerschnitt derart, dass abhängig von der Verschaltung ihrer Drahtwicklungen (2, 4, 12) in Reihe oder parallel die mit vorbestimmten unterschiedlichen Betriebsspannungen beaufschlagte Spule (1) im wesentlichen identische elektrische und magnetische Kenngrößen wie elektrische Leistung und/oder magnetische Leistung liefert.

## Claims

1. Electromagnetic valve with at least one coil (1) containing at least one coil former (10), wherein the coil former (10) is provided with at least two separate wire windings (2, 4, 12), **characterized in that** of the at least two separate wire windings (2, 4, 12), in each case two are connected in series or in parallel with one another, wherein the number of wire windings (2, 4, 12) and winding parameters of the wire windings (2, 4, 12), such as the wire diameter, number of turns, wire cross section, are selected in such a way that the coil (1) to which predetermined different operating voltages are applied supplies substantially identical electrical and magnetic characteristic variables, such as electrical power and/or magnetic power, as a function of the connection of its wire windings (2, 4, 12) in series or in parallel.

2. Electromagnetic valve according to Claim 1, **characterized in that** at least two wire windings (2, 4) have the same number of turns.

3. Electromagnetic valve according to at least one of Claims 2 or 3, **characterized in that** at least two wire windings (2, 4) are produced from a wire of the same diameter and cross section.

4. Method for producing an electromagnetic valve containing at least one electromagnetic coil (1), **characterized by** at least the following steps:
a) providing at least one coil former (10) of the coil (1) with at least two separate wire windings (2, 4, 12),
b) connecting in each case two wire windings (2, 4, 12) in series or in parallel with one another,
c) providing the electromagnetic valve with the correspondingly connected coil (1),
d) selecting the number of wire windings (2, 4, 12) and winding parameters of the wire windings (2, 4, 12), such as the wire diameter, number of turns, wire cross section, in such a way that the coil (1) to which predetermined different operating voltages are applied supplies substantially identical electrical and magnetic characteristic variables, such as electrical power and/or magnetic power, as a function of the connection of its wire windings (2, 4, 12) in series or in parallel.

## Revendications

1. Soupape électromagnétique comprenant au moins une bobine (1) renfermant au moins une armature de bobine de champ (10), à ladite armature de bobine de champ (10) étant pourvue d'au moins deux bobinages en fil séparés (2, 4, 12), **caractérisé en ce que** deux bobinages respectifs desdits au moins deux bobinages en fil séparés (2, 4, 12) sont montés en série ou en parallèle l'un relativement à l'autre, au nombre et aux paramètres d'enroulement desdits bobinages en fil (2, 4, 12), par exemples le diamètre du fil, le nombre de spires, la section transversale du fil, étant choisis d'une telle façon, que ladite bobine assujettie aux tensions de fonctionnement différentes prédéterminées fournisse des caractéristiques électriques et magnétiques essentiellement identiques, par exemple la puissance électrique et/ou magnétique, en fonction du montage de ses enroulements en fil (2, 4, 12) en série ou en parallèle.

2. Soupape électromagnétique selon la revendication 1, **caractérisé en ce qu'**au moins deux enroulements en fil (2, 4) présentent le même nombre de spires.

3. Soupape électromagnétique selon au moins une des revendication 2 ou 3, **caractérisé en ce qu'**au moins deux enroulements en fil (2, 4) sont faits en un fil ayant de même diamètre et la même section transversale.

4. Procédé à fabriquer une soupape électromagnétique comprenant au moins une bobine électromagnétique (1), **caractérisé par** au moins les étapes suivantes :
a) munir au moins une armature de bobine de champ (10) de ladite bobine (1) d'au moins deux bobinages en fil séparés (2, 4, 12)
b) monter deux bobinages en fil séparés (2, 4, 12) respectifs en série ou en parallèle l'un relativement à l'autre,
c) munir la soupape électromagnétique de ladite bobine montée de manière appropriée,
d) choisir le nombre et des paramètres d'enroulement desdits bobinages en fil (2, 4, 12), par exemples le diamètre du fil, le nombre de spires, la section transversale du fil d'une telle façon, que ladite bobine assujettie aux tensions de fonctionnement différentes prédéterminées fournisse des caractéristiques électriques et magnétiques essentiellement identiques, par exemple la puissance électrique et/ou magnétique, en fonction du montage de ses enroulements en fil (2, 4, 12) en série ou en parallèle.
